# EUROPÄISCHE PATENTSCHRIFT

(11) **EP 0 570 014 B1**
(45) Veröffentlichungstag und Bekanntmachung des Hinweises auf die Patenterteilung: **11.02.1998**
(21) Anmeldenummer: 93107923.0
(22) Anmeldetag: 14.05.1993
(51) Int. Cl.: A47K 13/24, A47K 13/22

(54) **Toilettensitz**
Toilet seat
Siège de toilette

(30) Priorität: 15.05.1992 DE 4216194
(43) Veröffentlichungstag der Anmeldung: 18.11.1993
(73) Patentinhaber: Bergmann, Rudolf, 36341 Lauterbach (DE); Klement, Herbert, 36369 Lautertal (DE)
(72) Erfinder: Bergmann, Rudolf, 36341 Lauterbach (DE); Klement, Herbert, 36369 Lautertal (DE)
(74) Vertreter: Schumacher, Bernd, Dipl.-Ing.

(56) Entgegenhaltungen:
- WO-A-87/07492
- DE-A- 2 835 257
- FR-E- 45 244
- SE-A- 87 682
- US-A- 4 566 648
- US-A- 4 806 406

## Beschreibung

Die Erfindung betrifft einen Toilettensitz gemäß dem Oberbegriff von Anspruch 1.

Die DE-A-2835257 offenbart eine derartige Bauart gemäß Oberbegriff mit einer zusammen mit dem Gehäuse schwenkbaren Klosettbrille. Hierbei wird ein aus Kunststoff bestehender Folienschlauch eingesetzt. Es besteht das Problem eines sehr begrenzten Benutzungsvorrats bzw. einer häufigen Wartung, und zwar vor allem deshalb, weil beim Aufwickeln des seitlich geschlitzten Folienschlauches unter anderem wegen bei dieser Bauart unvermeidbaren Folienumlegungen der Rollendurchmesser der Aufwickelrolle deutlich größer als zuvor bei der Vorratsrolle wird. Demnach muß die Aufwickelrolle häufiger entfernt werden, als es unter Berücksichtigung der Vorratsrolle an sich efforderlich wäre. Das ist lästig und bereitet erhebliche Kosten, zumal auch der Schlauch durchgetrennt und aufwickelseitig erneut festgelegt werden muß. Um diesen Nachteil teilweise zu vermeiden, müßte ein deutlich größeres Gehäuse verwendet werden. Bei diesem Toilettensitz liegt ohnehin schon deshalb eine schlechte Gehäuseausnutzung vor, weil die Drehachsen der Vorrats- und Aufwickelrollen schräg zueinander verlaufen. Das wiederum verkleinert in sehr nachteiliger Weise die Sitztiefe.

Die SE-A-87682 offenbart einen Toilettensitz mit festem Gehäuse sowie schwenkbarer Klosettbrille und mit einem Folienschlauch aus Papier. Das Papier ermöglicht wegen seiner Dicke und Steifigkeit einen nur relativ kleinen Benutzungsvorrat auf den Rollen und hat unter anderem wegen seiner Zerreißbarkeit, insbesondere im Feuchtzustand, weitere Nachteile bei der praktischen Handhabung.

Der vorliegenden Erfindung liegt deshalb die Aufgabe zugrunde, einen Toilettensitz der im Oberbegriff genannten Art mit einfachen Maßnahmen so auszubilden, daß sich bei vergleichsweise kleiner Gehäusegröße und damit großer Sitztiefe der gesamte Folienvorrat der Vorratsrolle auf die Aufwickelrolle aufwickeln läßt und daß somit zwischendurch diesbezügliche Wartungsmaßnahmen der geschilderten Art entfallen können.

Zur Lösung der gestellten Aufgabe zeichnet sich ein Toilettensitz der im Oberbegriff von Anspruch 1 genannten Art erfindungsgemäß durch die im Kennzeichen dieses Anspruchs aufgeführten Merkmale aus. Diese Maßnahmen stellen insbesondere in Verbindung miteinander ein optimal raumsparendes Aufwickeln des benutzten Folienschlauches sicher und ermöglichen dadurch eine Verkleinerung des Gehäuses bzw. eine Vergrößerung der durch das Gehäuse begrenzten Sitztiefe. Durch den Folienflachleger werden dabei in Verbindung mit dem Folienumlenkglied in der Ebene der Klosettbrille und der Relativlage der Aufwickelrolle Folienumlegungen sicher vermieden. Außerdem begünstigt der die Folie zur gegenüberliegenden Seite ziehende Folienflachleger das Schneiden des Folienschlauches. Dabei ist der Begriff Folienflachleger so zu verstehen, daß durch diesen die vorher unebene, wie gekräuselte oder überlappte, Schlauchfolie flach gelegt wird. Der sich beim Aufwickeln des Schlauchvorrats der Vorratsrolle ergebende Enddurchmesser der Aufwickelrolle entspricht praktisch dem Anfangsdurchmesser der Vorratsrolle. Das Fluchten der Drehachsen führt zu einer optimalen Ausnutzung des Gehäuseinnenraums und dadurch zu einer Verkleinerung des Gehäuses bzw. einer Vergrößerung der Sitztiefe bei gleich großem Schlauchvorrat.

Die Ausgestaltung von Anspruch 2 führt zu einer weiteren Verbesserung der Raumausnutzung, weil das Folienumlenkglied nicht das Gehäuse vergrößert.

Gemäß den bevorzugten Weiterbildungen der Ansprüche 3 bis 5 kann ein gezieltes, den Folienschlauch schonendes und für das Aufwickeln straffendes Umlenken aus der Brillenebene zur Aufwickelrolle erfolgen.

Die Ausbildung gemäß Anspruch 6 ermöglicht in sehr kompakter Weise zunächst ein äußerst wirksames Schneiden der gespannten Folie und dann ein völlig faltenfreies Flachlegen der seitlich aufgeschnittenen Folie.

Durch die Merkmale der Ansprüche 7 bis 9 läßt sich das Flachlegen der Folie optimieren, weil auch das der normalen Brillendicke entsprechende Folienmaterial durch seitliches Ziehen berücksichtigt wird. Dieses wird auch durch die Merkmale von Anspruch 10 begünstigt, weil die endseitige Breite der Brille mit abnehmender Dicke derselben zunimmt und somit keine Falten entstehen können.

Auch Anspruch 11 begünstigt die Faltenfreiheit infolge des geringen Längsabstandes. Durch die Lage des Messers im Gehäuse wird die Unfallgefahr vermindert.

Die praktischen Ausführungsformen der Ansprüche 12 und 13 erleichtern das Erneuern des Folienvorrats, weil das den Folienschlauch von oben führende Folienumlenkglied durch seine Schwenkbarkeit leicht und schnell, gegebenenfalls selbsttätig, aus dem Einführungspfad für die Schlauchfolie entfernbar ist.

Während Anspruch 14 eine ständige einwandfreie Führung und somit Faltenfreiheit der Folie gewährleistet, kann die Ausbildung von Anspruch 15 auf die sich bewegende Folie zusätzlich zentrierend wirken. Es hat sich aber gezeigt, daß grundsätzlich eine einfache zylindrische Rolle als Folienumlenkglied durchaus genügt.

Die praktischen Maßnahmen der Ansprüche 16 und 17 können für den Betrieb vorteilhaft sein. Während die Elastizität des Folienflachlegers eine gewisse Anpassung und Vergleichmäßigung der auf die Folie wirkenden Spreizkräfte ermöglicht, optimiert die Höhenverstellbarkeit des Messers den Schneidevorgang - insbesondere kann hierdurch auch ein faltenbildendes Verdrehen des Folienschlauches sicher vermieden werden. Ein solches Verdrehen führt zu einer Vergrößerung des Bewegungswiderstandes und kann bei Überschreitung eines gewissen Drehwinkels ein Blockieren des Schlauchtransportes bewirken.

Die Abstützung des freien Brillenendes gemäß den Ansprüchen 18 bis 21 sorgt für eine ausreichende Lageabstützung bei genügendem Spiel für das Hochschwenken der Klosettbrille. Dadurch werden ein unbeabsichtigtes oder gewollt beschädigendes Abbiegen des freien Brillenendes und ein seitliches Wegziehen des Folienschlauches weitgehend vermieden. Die Merkmale von Anspruchs 22 oder 36 führen zu einem ähnlichen Ergebnis.

Die bevorzugten Weiterbildungen der Ansprüche 23 und 24 erlauben ein einfaches Anheben des Gehäuses im erwünschten Maße und ein wirksames Reinigen des darunter befindlichen Bereichs. Gegenüber schwenkbaren Gehäusen ergibt sich hierdurch ein wesentlicher hygienischer Vorteil. Außerdem erlaubt die exzentrische, drehbare Ausbildung ein leichtes Anpassen an unterschiedliche Einbaubedingungen.

Gemäß der Ausgestaltung von Anspruch 25 kann in sehr einfacher Weise der verbleibende Folienvorrat bestimmt werden. Außerdem läßt sich über das Folienumlenkglied auch die Größe des Folienvorschubs genau festlegen.

Durch das Merkmal von Anspruch 26 wird dem Benutzer das Gefühl des Brillenendes definiert vermittelt, so daß keine Neigung besteht, die Sitzposition zu weit nach hinten und gegen das Gehäuse stoßend zu verlagern.

Die Maßnahme von Anspruch 27 verhindert auf sehr einfache Weise ein durch Unterdruckwirkung hervorgerufenes und die Weiterbewegung hemmendes Ansaugen des Folienschlauches an der Brillenunterseite.

Gemäß Anspruch 28 ergibt sich eine wesentliche Verbesserung der hygienischen Verhältnisse durch die desinfizierenden Maßnahmen im Bereich der Aufwickelrolle.

Die bevorzugte endseitige Ausbildung der Schlauchfolie gemäß den Ansprüchen 29 bis 32 erlaubt ein einfaches, schnelles und zuverlässiges Manipulieren des freien Schlauchendes beim Ersetzen des Folienvorrats. Durch bloßes Ziehen an dem Verlängerungsstück wird der Folienschlauch seitlich gespreizt vorbewegt. Auch kann bei entsprechender Ausbildung beim Abwickeln von der Vorratsrolle ein selbsttätiges Öffnen des freien Endes des Folienschlauches erfolgen, was das Aufziehen desselben auf die Klosettbrille erheblich vereinfacht und beschleunigt.

Durch die Maßnahmen der Ansprüche 33 bis 35 kann das freie Schlauchende sehr leicht und äußerst schnell an der Aufwickelhülse festgelegt werden, beispielsweise durch bloßes Hindurchstecken des zungenförmigen freien Endes des Verlängerungsstücks.

Die Erfindung wird nachfolgend an zeichnerisch dargestellten Ausführungsbeispielen näher erläutert. Es zeigen:
- Fig. 1: einen Toilettensitz nach vorliegender Erfindung in einer perspektivischen Gesamtansicht,
- Fig. 2: den Toilettensitz aus Fig. 1 in einer teilweise geschnittenen Draufsicht,
- Fig. 3: den Toilettensitz aus Fig. 1 und 2 in einer quer zum Gehäuse geschnittenen Teilansicht,
- Fig. 4: den Toilettensitz aus den Fig. 1 bis 3 in einer in Gehäuselängsrichtung geschnittenen Teilansicht,
- Fig. 5: eine Vorratsrolle an Folienschlauch mit endseitigem Griff- oder Verlängerungsstück und dessen Verbindung mit einer Aufwickelhülse in einer perspektivischen Ansicht und
- Fig. 6: einen Folienschlauch mit endseitigem Griff- oder Verlangerungsstück in einer perspektivischen Ansicht.

Ein Toilettensitz 10 weist eine etwa U-förmige Klosettbrille 12 auf, die an ihrem einen Ende über ein Klappgelenk 16 mit einem Brillenhalter 18 verbunden ist. Der letztere greift durch einen vorderseitigen Eintrittsschlitz 15 in das Innere eines Gehäuses 13 ein und ist dort mit diesem verbunden. An ihrem anderen freien Brillenende 20 wird die Klosettbrille12 von einer Brillenstütze 22 gehalten, die im Bereich eines vorderseitigen Austrittsschlitzes 14 von dem Gehäuse 13 vorsteht und das freie Brillenende 20 unten, seitlich außen und gegebenenfalls teilweise auch oben abstützt. Die Klosettbrille 12 ist um das Klappgelenk 16 nach oben schwenkbar. Das freie Brillenende 20 hat hierfür ein ausreichendes Spiel (es kann stattdessen auch mit einem nicht dargestellten Gelenk oder anderen Mitteln versehen sein, die eine solche Schwenkbarkeit zulassen oder begünstigen).

Ein seitliches Betätigungselement 26 ermöglicht ein weiterbewegendes Starten eines Mechanismus in der Weise, daß ein die Klosettbrille 12 schützend umschließender Kunststoff-Folienschlauch 46 etwa um eine Brillenlänge weiterbewegt wird, so daß im Brillenbereich stets ein hygienisch einwandfreier, schützender Schlauchabschnitt vorliegt. Der Folienschlauch 46 wird dabei von einer Vorratsrolle 28 (aus Folienschlauch) auf einer im Gehäuse 13 um eine Drehachse 30 drehbar gelagerten Vorratshülse 29 abgewickelt, durch den Austrittsschlitz 14 aus dem Gehäuse 13 gezogen, längs der Klosettbrille 12 von dieser geführt, durch den Eintrittsschlitz in das Gehäuse 13 gezogen und auf eine im Gehäuse 13 befindliche Aufwickelrolle 32 (aus Folienschlauch) auf einer drehbar antreibbaren Aufwickelhülse 33 aufgewickelt. Diese ist über eine Antriebsachse 34 mit einem Getriebemotor 36 verbunden, der von einer Stromversorgung 38, wie Akkus, gespeist wird.

Der Brillenhalter 18 trägt im Gehäuse 13 an seiner inneren Seite ein Messer 40, das den Folienschlauch 46 bei dessen Weiterbewegung seitlich aufschlitzt. An seiner gegenüberliegenden äußeren Seite trägt der Halter 18 einen spreizenden Folienflachleger 42, der den Folienschlauch 46 bei dessen Weiterbewegung zunehmend von dem Messer 40 seitlich nach außen wegzieht. Dadurch wird der Folienschlauch stets geordnet flachgelegt gehalten, also faltenfrei, und außerdem leichter geschnitten.

In Weiterbewegungsrichtung hinter dem Halter 18 mit dem Messer 40 und dem Folienflachleger 42 folgt ein Folienumlenkglied 44, das vorliegend als drehbar gelagerte, leicht gebremste Rolle ausgebildet ist, deren Länge größer als die Breite des flachgelegten Folienschlauches 46 ist. Diese Rolle lenkt den faltenfreien Folienschlauch aus der Ebene der Klosettbrille 12 zwecks raumsparender enger Aufwicklung auf der Aufwickelrolle 32 zu dieser nach oben.

Das Gehäuse 13 hat einen nach oben schwenkbaren Klappdeckel 48, der durch ein seitliches Schloß 49 am Gehäuse 13 lösbar festgelegt ist. Am Klappdeckel befindet sich gemäß Fig.1 eine digitale Vorratsanzeige 24, die den auf der Vorratsrolle 28 befindlichen restlichen Schlauchvorrat als Anzahl der mit diesem Vorrat noch möglichen Sitzbenutzungen anzeigt.

Zu diesem Zweck ist eine Elektronik 39 (Fig. 4) vorgesehen, die mit dem rollenförmigen Folienumlenkglied 44 gekoppelt ist und dessen Umdrehungen (damit auch die jeweilige Transportlänge des Folienschlauches 46) zählt. Es kann dabei ein Rückwartszahlen von einem Voreinstellwert für den eingebrachten Folienvorrat erfolgen. Die Elektronik 39 kann auch für die Einhaltung des erforderlichen Weiterbewegungsmaßes des Folienschlauches 46 pro Sitzbenutzung sorgen.

Das Gehäuse 13 ist für unterseitige Reinigungszwecke mittels zweier unterseitiger Gehäusebefestigungen 50 von einer Klosettschüssel 52 begrenzt anhebbar. Zu diesem Zweck weist jede Gehäusebefestigung 50 eine auf der Klosettschüssel 52 aufliegende Auflageplatte 54 auf, die oberseitig einen nach oben und mit Bewegungsspiel durch einen Gehäuseabsatz 58 in das Innere des Gehäuses 13 ragenden Führungsbolzen 56 trägt. Am freien Ende desselben befindet sich ein lösbarer Sicherungssplint, der durch Anschlagen am Gehäuse 13 den Bewegungshub desselben begrenzt. An der Unterseite trägt die Auflageplatte 54 einen nach unten durch die Klosettschüssel 52 ragenden und zum Führungsbolzen 56 exzentrisch angeordneten Gewindebolzen 57 mit einer endseitigen Befestigungsmutter 60. Durch ein Drehen des Gewindebolzens 57 beim Zusammenbauen kann das gegenseitige Abstandsmaß der Führungsbolzen 56 an die Einbaubedingungen der jeweiligen Klosettschüssel 52 angepaßt werden. Dieser Aufbau ermöglicht ein äußerst schnelles sowie einfaches Anheben des Gehäuses für Reinigungszwecke und Demontieren sowie Montieren durch bloßes Lösen des Sicherungssplints.

Querwände 62 im Inneren des Gehäuses 13 dienen unter anderem zum drehbaren Lagern der verschiedenen Rollen und zum Unterteilen des Gehäuseinnenraums. Ein mittlerer Gehäuseabschnitt für die elektrischen und elektronischen Teile 36, 38, 39 ist zusätzlich von einem schützenden Zwischendeckel 64 abgedeckt.

Die Aufwickelhülse 33 weist gemäß Fig. 5 an einer Stirnseite eine als Drehlagerung dienende Stummelwelle 66 oder dergleichen und an ihrer anderen Stirnseite mindestens einen Mitnehmerschlitz 68 auf, der für eine feste Drehverbindung mit dem Getriebemotor 36 sorgt.

Am freien vorderen Ende des Folienschlauches 46 befindet sich gemäß den Fig. 5 und 6 ein stabiles, flexibles Griff- bzw. Verlängerungsstück 72. Dieses hat ein etwa über die Breite des flachgelegten Folienschlauches 46 verlaufendes und diesen spreizendes hinteres Befestigungsende 74, das einfach auf die Außenseite des Schlauches aufgeklebt sein kann. Das Verlängerungsstück 72 ist so am Schlauch festgelegt, daß es sich beim Abziehen des Folienschlauches 46 von der Vorratsrolle 28 und beim Aufziehen desselben auf die Klosettbrille 12 stets oben befindet. Dadurch sind eine gute Zugänglichkeit und eine leichte Handhabung gewährleistet.

Das vordere freie Ende des Verlängerungsstücks 72 ist schmaler und als Streifen bzw. Zunge 76 ausgebildet, der bzw. die leicht mit zwei Fingern erfaßt werden kann, um den Folienschlauch 46 von der Vorratsrolle 28 abzuwickeln, durch den bei geöffnetem Klappdeckel 48 oben offenen Austrittsschlitz 14 herauszuziehen, auf die Klosettbrille 12 aufzuziehen, durch den bei geöffnetem Klappdeckel 48 oben offenen Eintrittsschlitz 15 wieder in das Gehäuse 13 zu ziehen und mit der Aufwickelhülse 33 zu verbinden. Da das Befestigungsende 74 die dünne, flexible Schlauchfolie seitlich nach außen spreizt, wird diese beim Manipulieren stets geordnet flachgelegt gehalten.

Gemäß Fig. 6 weist das Verlängerungsstück 72 im Bereich des Befestigungsendes 74 im vorliegenden Fall zwei überstehende Seitenränder 78 auf, die mit einer gewissen Rückstellwirkung nach unten abgewinkelt und an der Unterseite des Folienschlauches 46 angeklebt sind. Diese Seitenränder 78 sorgen durch ihre Rückstellwirkung dafür, daß das von der Vorratsrolle 28 abgezogene freie Ende des Folienschlauches stets etwas geöffnet bleibt. Dadurch ist ein sehr leichtes Aufziehen auf die Klosettbrille 12 möglich. Es entfallen sämtliche zeitraubenden und lästigen Manipulationen zum Flachlegen und zum gleichzeitig geringfügigen Öffnen des Schlauchendes. Andererseits behindern die unter Druck ganz umlegbaren Seitenränder 78 nicht ein enges, raumsparendes Aufwickeln des Folienschlauches 46. Stattdessen kann auch nur ein Seitenrand 78 umgelegt bzw. abgewinkelt und unterseitig schlauchöffnend festgelegt sein. Die Seitenränder 78 können ferner durch andere, in etwa gleichwirkende Mittel ersetzt werden, wie durch eingearbeitete oder befestigte separate, schlauchöffnende Teile, die auch einseitig vorgesehen sein können.

Die zumindest oberseitige Versteifung des vorderen Schlauchendes führt auch dazu, daß sich der Folienschlauch beim Ziehen über die Klosettbrille nicht auf dieser verdrehen kann.

Gemäß Fig. 5 weist die Aufwickelhülse 33 mehrere in ihrer Längsrichtung verlaufende und über ihren Umfang verteilte Hülsenschlitze 70 auf. Diese sind im vorliegenden Fall radial angeordnet und durchdringen die Aufwickelhülse 33. Dadurch kann die Zunge 76 des Verlängerungsstücks 72 sehr schnell, in jeder Betriebslage und einfach durch die Aufwickelhülse 33 gesteckt und somit drehfest mit dieser verbunden werden. Es wird eine sichere faltenfreie Antriebsverbindung mit der Aufwickelhülse 33 hergestellt, ohne daß hierzu der Folienschlauch 46 zuvor mehrfach um die Aufwickelhülse geschlungen werden muß.

Die Zunge 76 des Verlängerungsstücks 72 sollte möglichst so lang ausgebildet sein, daß sie an der Aufwickelhülse 33 festgelegt werden kann, bevor das Schlauchende das Messer 40 erreicht hat. Dadurch läßt sich das seitliche Schlitzen des Folienschlauches 46 allein durch motorisches Drehen der Aufwickelhülse 33 einleiten, was leichter und gleichmäßiger durchführbar ist. Auch ist es dann nicht erforderlich, die Unterseite des Schlauchendes an der Aufwickelseite manuell aus dem Bereich unter dem Halter 18 und den weiteren Teilen hochzuziehen.

Gemäß Fig. 3 kann aus einem Desinfektionsmittelbehälter 80 ein flüssiges Desinfektionsmittel über Bürsten 82 auf das Folienumlenkglied 44 und über dieses auf die aufzuwickelnde, benutzte Schlauchfolie 46 aufgetragen werden.

Unter dem Begriff des Flachlegens wird in der Schlauchfolientechnik normalerweise das faltenfreie direkte Aufeinanderlegen der gespreizten Wandungen eines Folienschlauches verstanden. Der Begriff ist im vorliegenden Text jedoch allgemeiner zu verstehen und bezieht sich auch auf ein faltenfreies Spreizen der lediglich gegenseitig angenäherten Schlauchwandungen, also auf den Fall des teilweise geöffneten Folienschlauches.

Die erfindungsgemäßen Maßnahmen erlauben ein sehr leichtes, schnelles und zuverlässiges Manipulieren sowie faltenfreies Aufwickeln der sehr dünnen und flexiblen Kunststoff-Schlauchfolie beim Auswechseln bzw. Erneuern des Folienvorrates. Dieses kann dadurch auch von völlig ungeübtem Personal zuverlässig durchgeführt werden. Da der Gehäuseinnenraum unter anderem durch das faltenfreie Aufwickeln der Schlauchfolie optimal ausgenutzt ist, kann ein vergleichsweise kleines Gehäuse benutzt werden, woduch sich die Sitztiefe entsprechend vergrößert. Es läßt sich nach der vorliegenden Erfindung ohne weiteres ein Toilettensitz realisieren, der einen großen Schlauchvorrat für etwa dreihundert Sitzbenutzungen aufnehmen kann und dennoch eine Vergrößerung der Sitztiefe durch Verkleinerung des Gehäuses um bis zu 5 cm gegenüber herkömmlichen Gestaltungen ermöglicht.

## Patentansprüche

1. Toilettensitz mit einem länglichen Gehäuse (13), das am rückwärtigen Bereich einer Toilettenschüssel befestigbar ist, mit einer in dem Gehäuse (13) vorgesehenen Nebeneinanderanordnung einer Vorratsrolle (28) für einen Folienschlauch (46), insbesondere aus Kunststoff, einer Antriebseinheit (36) sowie einer hiermit verbindbaren Aufwickelrolle (32) für den Folienschlauch (46), mit am Gehäuse ausgebildeten, vorderseitigen Austritts- und Eintrittsschlitzen (14, 15) für den Folienschlauch, mit einer schwenkbaren U-förmigen Klosettbrille (12) und mit einem vor der Aufwickelrolle (32) angeordneten Messer (40) zum seitlichen Aufschlitzen des entlang der und über die Klosettbrille (12) geführten Folienschlauches (46), wobei zwischen dem Messer (40) sowie der Aufwickelrolle (32) im Gehäuse (13) ein längliches Folienumlenkglied (44) mit einer parallel zur Drehachse der Aufwickelrolle verlaufenden Umlenkung angeordnet ist, welches den Folienschlauch (46) aus der Ebene des angelenkten Brillenendes zur Aufwickelrolle umlenkt
dadurch gekennzeichnet,
daß die außerhalb des Gehäuses vor den Schlitzen (14, 15) endende Klosettbrille (12) mittels eines vor dem Eintrittsschlitz (15) befindlichen, mit dem Gehäuse (13) verbundenen Gelenks (16) gegenüber dem Gehäuse hochklappbar ist,
daß die Drehachse (34) der Aufwickelrolle (32) rechtwinklig zur Längsrichtung des vor dem Eintrittsschlitz (15) angelenkten Brillenendes verläuft,
daß die Drehachsen (30, 34) der Vorratsrolle (28) und der Aufwickelrolle (32) miteinander fluchten und in Längsrichtung des Gehäuses (13) verlaufen,
daß das Folienumlenkglied (44) in der Ebene des angelenkten Brillenendes angeordnet ist und
daß in der Ebene des angelenkten Brillenendes zwischen dem Messer (40) sowie dem Folienumlenkglied ein Folienflachleger (42) angeordnet ist, der den Folienschlauch bei seiner Längsbewegung zunehmend vom Messer zur gegenüberliegenden Seite zieht.

2. Toilettensitz nach Anspruch 1, dadurch gekennzeichnet, daß das Folienumlenkglied (44) zumindest teilweise unterhalb der vollständig mit Folie bewickelten Aufwickelrolle (32) angeordnet ist.

3. Toilettensitz nach Anspruch 1 oder 2, dadurch gekennzeichnet, daß das Folienumlenkglied (44) als eine drehbar gelagerte Umlenkrolle ausgebildet ist.

4. Toilettensitz nach Anspruch 3, dadurch gekennzeichnet, daß das rollenförmige Folienumlenkglied (44) mit einer leichten Drehbremswirkung ausgebildet ist.

5. Toilettensitz nach Anspruch 4, gekennzeichnet durch eine schwergängige, vorzugsweise einstellbare, Drehlagerung des rollenförmigen Folienumlenkglieds (44).

6. Toilettensitz nach einem der Ansprüche 1 bis 5, dadurch gekennzeichnet, daß das Gelenk (16) für das angelenkte Brillenende am freien Ende eines in dem Gehäuse (13) festgelegten, durch den Eintrittsschlitz (15) greifenden Brillenhalters (18) angeordnet ist, der im Gehäuse an seiner einen Seite das Messer (40) und seiner gegenüberliegenden Seite den Folienflachleger (42) trägt.

7. Toilettensitz nach einem der Ansprüche 1 bis 6, dadurch gekennzeichnet, daß die Klosettbrille (12) im Bereich des angelenkten Brillenendes eine abnehmende Dicke aufweist.

8. Toilettensitz nach einem der Ansprüche 1 bis 7, dadurch gekennzeichnet, daß der Folienflachleger (42) mit seinem äußeren seitlichen Rand gegenüber dem äußeren seitlichen Rand des angelenkten Brillenendes um ein Abstandsmaß seitlich vorsteht, das zumindest etwa der normalen Brillendicke entspricht.

9. Toilettensitz nach Anspruch 8, dadurch gekennzeichnet, daß das Abstandsmaß des äußeren seitlichen Randes des Folienflachlegers (42) in Richtung zu seinem freien Ende bzw. in Bewegungsrichtung des Folienschlauches (46) laufend zunimmt.

10. Toilettensitz nach einem der Ansprüche 1 bis 9, dadurch gekennzeichnet, daß die Breite des angelenkten Brillenendes an der zum Messer (40) gegenüberliegenden Brillenseite in Bewegungsrichtung des Folienschlauches (46) zunimmt und dadurch dieses Brillenende einen vorgezogenen Teil des Folienflachlegers (42) bildet.

11. Toilettensitz nach einem der Ansprüche 1 bis 10, dadurch gekennzeichnet, daß das Messer (40) und der Folienflachleger (42) im Inneren des Gehäuses (13) nahe am Folienumlenkglied (44) angeordnet sind.

12. Toilettensitz nach einem der Ansprüche 1 bis 11, dadurch gekennzeichnet, daß das im Betriebszustand den Folienschlauch (46) nach oben umlenkende Folienumlenkglied (44) in seinem Außerbetriebszustand aus dem Bewegungspfad des Folienschlauches herausbewegbar ist.

13. Toilettensitz nach Anspruch 12, dadurch gekennzeichnet, daß das Folienumlenkglied (44) beim Öffnen des Gehäuses (13), wie beim Hochklappen eines hieran angelenkten Gehäusedeckels (48), durch Federkraft selbsttätig nach oben schwenkt und beim Schließen des Gehäuses in seine Betriebsposition zurückgedrückt wird.

14. Toilettensitz nach einem der Ansprüche 1 bis 13, dadurch gekennzeichnet, daß die quer zur Bewegungsrichtung des Folienschlauches (46) gemessene Länge des Folienumlenkgliedes (44) zumindest der Breite des flachgelegten Folienschlauches (46) entspricht.

15. Toilettensitz nach einem der Ansprüche 1 bis 14, dadurch gekennzeichnet, daß das rollenförmige Folienumlenkglied (44) leicht ballig und sich zu seinen Enden verjüngend ausgebildet ist.

16. Toilettensitz nach einem der Ansprüche 1 bis 15, dadurch gekennzeichnet, daß der Folienflachleger (42) elastisch nachgiebig ausgebildet und/oder gelagert ist.

17. Toilettensitz nach einem der Ansprüche 1 bis 16, dadurch gekennzeichnet, daß das Messer (40) höhenverstellbar gelagert ist.

18. Toilettensitz nach einem der Ansprüche 1 bis 17, dadurch gekennzeichnet, daß das Gehäuse (13) im Bereich des Austrittsschlitzes (14) eine vorstehende Brillenstütze (22) aufweist, die das freie Brillenende der Klosettbrille (12) zumindest von unten abstützt.

19. Toilettensitz nach Anspruch 18, dadurch gekennzeichnet, daß die Brillenstütze (22) zumindest am äußeren Brillenrand einen diesen seitlich abstützenden, vertikal nach oben ragenden Steg aufweist.

20. Toilettensitz nach Anspruch 19, dadurch gekennzeichnet, daß die Brillenstütze (22) im Querschnitt U-förmig ausgebildet ist.

21. Toilettensitz nach einem der Ansprüche 18 bis 20, dadurch gekennzeichnet, daß die Brillenstütze (22) den äußeren Brillenrand seitlich und die Klosettbrille (12) mit gewissem Spiel auch oben umgreift.

22. Toilettensitz nach einem der Ansprüche 1 bis 21, gekennzeichnet durch ein am freien Brillenende unterseitig lösbar befestigtes, in den Austrittsschlitz (14) eingreifendes Brillenverlängerungsglied.

23. Toilettensitz nach einem der Ansprüche 1 bis 22, dadurch gekennzeichnet, daß das Gehäuse (13) über eine unterseitige Gehäusebefestigung (50) vertikal anhebbar an einer Klosettschüssel (52) befestigbar ist.

24. Toilettensitz nach Anspruch 23, dadurch gekennzeichnet, daß jede Gehäusebefestigung (50) einen unterseitigen, im Gehäuse drehbaren sowie begrenzt vertikal verschiebbaren Führungsbolzen (56) aufweist, der in eine äußere Auflageplatte (54) übergeht, an die sich unterseitig ein zum Führungsbolzen exzentrischer Gewindebolzen (57) zum befestigenden Durchdringen einer Klosettschüssel (52) anschließt.

25. Toilettensitz nach einem der Ansprüche 1 bis 24, gekennzeichnet durch eine einstellbare Einrichtung (24, 39) zum saldierenden Zählen der Anzahl der Umdrehungen des rollenförmigen Folienumlenkgliedes (44) und zum Anzeigen des sich daraus ergebenden restlichen Folienvorrates auf der Vorratsrolle (28) als Anzahl der noch verbleibenden Sitzbenutzungen.

26. Toilettensitz nach einem der Ansprüche 1 bis 25, dadurch gekennzeichnet, daß außerhalb des Gehäuses (13) die beiden freien und angelenkten Brillenenden gegenüber dem übrigen Brillenbereich leicht angehoben und hiervon über je einen dazwischen befindlichen, streifenförmigen, niveauausgleichenden Übergangsbereich getrennt sind, wobei die beiden Übergangsbereiche zueinander schräg sowie sich in Richtung zum Gehäuse aneinander annähernd verlaufen

27. Toilettensitz nach einem der Ansprüche 1 bis 26, dadurch gekennzeichnet, daß die Klosettbrille (12) an ihrer Unterseite zumindest eine in Brillenlängsrichtung verlaufende Nut aufweist.

28. Toilettensitz nach einem der Ansprüche 1 bis 27, dadurch gekennzeichnet, daß im Inneren des Gehäuses (13) ein Desinfektionsmittelbehälter (80) angeordnet ist, aus dem unmittelbar vor dem Aufwickeln auf den Folienschlauch (46) Desinfektionsmittel austritt.

29. Toilettensitz nach einem der Ansprüche 1 bis 28, dadurch gekennzeichnet daß am vorderen Ende des sich auf der Vorratsrolle (28) befindlichen Folienschlauches (46) ein in dessen Längsrichtung vorstehendes, in Betriebslage nur oberseitiges, stabiles, flexibles Griff- oder Verlängerungsstück (72) befestigt ist.

30. Toilettensitz nach Anspruch 29, dadurch gekennzeichnet, daß das Verlängerungsstück (72) mit seinem hinteren Befestigungsende (74) an der Oberseite des ausgeflachten Folienschlauches (46) und über dessen Breite verlaufend angeklebt oder angeschweißt ist.

31. Toilettensitz nach Anspruch 30, dadurch gekennzeichnet, daß das hintere Befestigungsende (74) zumindest an seinem einen Seitenrand (78) umgelegt und durch seine Rückstellwirkung als Schlauchöffner auch an der Unterseite des Folienschlauches (46) angeklebt ist.

32. Toilettensitz nach einem der Ansprüche 29 bis 31, dadurch gekennzeichnet, daß das Verlängerungsstück (72) streifen- oder zungenförmig ausgebildet ist.

33. Toilettensitz nach einem der Ansprüche 1 bis 32, insbesondere nach einem der Ansprüche 30 bis 33, dadurch gekennzeichnet, daß die Aufwickelhülse (33) zumindest einen in ihrer Längsrichtung verlaufenden Hülsenschlitz (70) aufweist.

34. Toilettensitz nach Anspruch 33, dadurch gekennzeichnet, daß der Hülsenschlitz (70) die Aufwickelhülse (33) vollständig durchdringt.

35. Toilettensitz nach Anspruch 33 oder 34, gekennzeichnet durch mehrere über ihren Umfang verteilte Hülsenschlitze (70).

36. Toilettensitz nach einem der Ansprüche 1 bis 35, dadurch gekennzeichnet, daß in den beiden seitlichen Rändern des freien Brillenendes (20) je eine Vertiefung, wie eine in Brillenlängsrichtung verlaufende Nut, ausgebildet ist, in die jeweils ein mit dem Gehäuse (13) verbundenes stationäres Stützglied, insbesondere eine Halbkugel, zum Bilden eines Schwenkgelenks lose eingreift.

## Claims

1. Toilet seat having an oblong housing (13) which is fastenable to the back region of a toilet bowl, having provided in the housing (13) a aide-by-side arrangement of a supply roller (28) for a tubular film (46), in particular of plastic material, a drive unit (36) and a take-up roller (32) for the tubular film (46) connectable therewith, having outlet and inlet slits (14, 15) for the tubular film formed at the front of the housing, having a hinged U-shaped toilet seat (12) and having a cutter (40) disposed in front of the take-up roller (32) for laterally slitting open the tubular film (46) which is conveyed along and over the toilet seat (12), there being disposed in the housing (13) between the cutter (40) and the take-up roller (32) an oblong film deflection element (44), which has an offset extending parallel to the axis of rotation of the take-up roller and deflects the tubular film (46) out of the plane of the hinged seat end towards the take-up roller,
characterized in
that the toilet seat (12), which terminates outside of the housing in front of the slots (14, 15), is foldable upwards relative to the housing by means of a joint (16), which is situated in front of the inlet slot (15) and connected to the housing (13),
that the axis of rotation (34) of the take-up roller (32) extends at right angles to the longitudinal direction of the seat end which is hinged in front of the inlet slot (15),
that the axes of rotation (30, 34) of the supply roller (28) and the take-up roller (32) are aligned with one another and extend in a longitudinal direction of the housing (13), that the film deflection element (44) is disposed in the plane of the hinged seat end and
that disposed in the plane of the hinged seat end between the cutter (40) and the film deflection element is a film lay-flat (42) which pulls the tubular film in the course of its longitudinal motion progressively from the cutter towards the opposite side.

2. Toilet seat according to claim 1, characterized in that the film deflection element (44) is disposed at least partially below the take-up roller (32) fully wound with film.

3. Toilet seat according to claim 1 or 2, characterized in that the film deflection element (44) takes the form of a rotatably supported deflection roller.

4. Toilet seat according to claim 3, characterized in that the roller-like film deflection element (44) is designed with a slight rotation-braking effect.

5. Toilet seat according to claim 4, characterized by a tight, preferably adjustable pivot bearing arrangement of the roller-like film deflection element (44).

6. Toilet seat according to one of claims 1 to 5, characterized in that the joint (16) for the hinged seat end is disposed on the free end of a seat holder (18), which is fixed in the housing (13), engages through the inlet blot (15) and in the housing carries at its one side the cutter (40) and at its opposite side the film lay-flat (42).

7. Toilet seat according to one of claims 1 to 6, characterized in that the toilet seat (12) has a decreasing thickness in the region of the hinged seat end.

8. Toilet seat according to one of claims 1 to 7, characterized in that the outer side edge of the film lay-flat (42) projects laterally relative to the outer side edge of the hinged seat end by a clearance amount corresponding to at least approximately to the normal seat thickness.

9. Toilet seat according to claim 8, characterized in that the clearance amount of the outer side edge of the film lay-flat (42) continuously increases towards its free end and in the direction of movement of the tubular film (46).

10. Toilet seat according to one of claims 1 to 9, characterized in that the width of the hinged seat end at the opposite side of the seat to the cutter (40) increases in the direction of movement of the tubular film (46) and so laid seat end forms an advanced part of the film lay-flat (42).

11. Toilet seat according to one of claims 1 to 10, characterized in that the cutter (40) and the film lay-flat (42) are disposed inside the housing (13) close to the film deflection element (44).

12. Toilet beat according to one of claims 1 to 11, characterized in that the film deflection element (44), which in its operating state deflects the tubular film (46) in an upward direction, in its non-operating state is movable out of the path of motion of the tubular film.

13. Toilet seat according to claim 12, characterized in that the film deflection element (44) upon opening of the housing (13), e.g. upon upward folding of a hinged housing lid (48), automatically swivels upwards as a result of spring force and upon closing of the housing is pressed back into its operating position.

14. Toilet seat according to one of claims 1 to 13, characterized in that the length of the film deflection element (44) measured at right angles to the direction of movement of the tubular film (46) corresponds at least to the width of the laid-flat tubular film (46).

15. Toilet seat according to one of claims 1 to 14, characterized in that the roller-like film deflection element (44) is slightly convex and tapers towards its ends.

16. Toilet seat according to one of claims 1 to 15, characterized in that the film lay-flat (42) is elastically flexible and/or supported.

17. Toilet seat according to one of claims 1 to 16, characterized in that the cutter (40) is supported so as to be height-adjustable.

18. Toilet seat according to one of claims 1 to 17, characterized in that the housing (13) in the region of the outlet slot (14) has a projecting seat support (22) which at least from below supports the free seat end of the toilet seat (12).

19. Toilet seat according to claim 18, characterized in that the seat support (22) at least at the outer seat edge comprises a web, which projects vertically upwards and laterally supports said outer seat edge.

20. Toilet seat according to claim 19, characterized in that the seat support (22) is U-shaped in cross section.

21. Toilet seat according to one of claims 18 to 20, characterized in that the seat support (22) embraces the outer seat edge laterally and also embraces the top of the toilet seat (12) with slight clearance.

22. Toilet seat according to one of claims 1 to 21, characterized by a seat extension element, which is detachably fastened to the underside of the free seat end and engages into the outlet slot (14).

23. Toilet seat according to one of claims 1 to 22, characterized in that the housing (13) is fastenable by an underside housing fastening (50) in a vertically liftable manner to a toilet bowl (52).

24. Toilet seat according to claim 23, characterized in that each housing fastening (50) comprises an underside guide pin (56), which is rotatable and vertically displaceable to a limited extent in the housing and verges into an outer support plate (54), adjoining the underside of which is a threaded pin (57), which is eccentric relative to the guide pin, for penetrating a toilet bowl (52) in a fastening manner.

25. Toilet seat according to one of claims 1 to 24, characterized by an adjustable device (24, 39) for balance counting the number of revolutions of the roller-like film deflection element (44) and for indicating the resultant remaining film supply on the supply roller (28) as a number of times the seat may still be used.

26. Toilet seat according to one of claims 1 to 25, characterized in that outside of the housing (13) the two free and hinged seat ends are raised slightly relative to the remaining seat region and separated therefrom in each case by an interlying, strip-like, level-compensating transition region, the two transition regions extending obliquely relative to one another and towards one another in the direction of the housing.

27. Toilet beat according to one of claims 1 to 26, characterized in that the toilet seat (12) at its underside has at least one groove extending in a longitudinal direction of the seat.

28. Toilet seat according to one of claims 1 to 27, characterized in that disposed inside the housing (13) is a disinfectant container (80), from which disinfectant passes onto the tubular film (46) immediately prior to take-up.

29. Toilet seat according to one of claims 1 to 28, characterized in that fastened to the leading end of the tubular film (46) situated on the supply roller (28) and projecting in a longitudinal direction of said film is an - in operating position - only upperside, stable, flexible gripping or extension piece (72).

30. Toilet seat according to claim 29, characterized in that the extension piece (72) is glued or welded by its rear fastening end (74) to the top surface of the flattened-out tubular film (46) and extends over the width of said tubular film.

31. Toilet seat according to claim 30, characterized in that the rear fastening end (74) at least at its one side edge (78) is folded round and, owing to its restoring action, is glued as a tube opener also to the underside of the tubular film (46).

32. Toilet seat according to one of claims 29 to 31, characterized in that the extension piece (72) is strip- or tongue-shaped.

33. Toilet seat according to one of claims 1 to 32, in particular according to one of claims 30 to 32, characterized in that the take-up sleeve (33) has at least one sleeve slot (70) extending in a longitudinal direction of the sleeve.

34. Toilet seat according to claim 33, characterized in that the sleeve slot (70) fully penetrates the take-up sleeve (33).

35. Toilet seat according to claim 33 or 34, characterized by a plurality of sleeve slots (70) disposed over its periphery.

36. Toilet seat according to one of claims 1 to 35, characterized in that formed in each of the two side edges of the free seat end (20) is a recess, such as a groove extending in seat longitudinal direction, into which a stationary supporting element connected to the housing (13), in particular a hemisphere, engages loosely to form a swivel joint.

## Revendications

1. Siège d'aisances comportant un corps allongé (13) qui peut être fixé à la partie arrière d'une cuvette de W.-C., une juxtaposition prévue dans le corps (13) d'un rouleau d'alimentation (28) pour une gaine de feuille (46), en particulier en matière plastique, d'un dispositif moteur (36) et d'un rouleau de réenroulement (32) pour la gaine de feuille (46) pouvant être relié à celui-ci, des fentes de sortie (14) et d'entrée (15) pour la gaine de feuille formées sur le côté avant du corps, une lunette en forme de U pivotante (12) et un couteau (40) placé devant le rouleau de réenroulement (32) pour le fendage latéral de la gaine de feuille (46) guidée le long de et sur la lunette (12), entre le couteau (40) et le rouleau de réenroulement (32) étant placé dans le corps (13) un élément allongé de renvoi de feuille (44) qui a un renvoi parallèle à l'axe de rotation du rouleau de réenroulement et renvoie la gaine de feuille (46) du plan de l'extrémité articulée de la lunette au rouleau de réenroulement,
caractérisé par le fait
que la lunette (12), qui se termine à l'extérieur du corps devant les fentes (14, 15), peut être relevée par rapport au corps (13) au moyen d'une articulation (16) située devant la fente d'entrée (15) et jointe au corps,
que l'axe de rotation (34) du rouleau de réenroulement (32) s'étend perpendiculairement à la direction longitudinale de l'extrémité de la lunette articulée devant la fente d'entrée (15),
que les axes de rotation (30, 34) du rouleau d'alimentation (28) et du rouleau de réenroulement (32) sont mutuellement alignés et s'étendent dans la direction longitudinale du corps (13),
que l'élément de renvoi de feuille (44) est placé dans le plan de l'extrémité articulée de la lunette et
que dans le plan de l'extrémité articulée de la lunette est placé entre le couteau (40) et l'élément de renvoi de feuille un aplatisseur de feuille (42) qui tire de façon croissante la gaine de feuille, lors de son mouvement longitudinal, du couteau au côté opposé.

2. Siège d'aisances selon la revendication 1, caractérisé par le fait que l'élément de renvoi de feuille (44) est placé au moins en partie au-dessous du rouleau de réenroulement (32) entièrement enveloppé de feuille.

3. Siège d'aisances selon l'une des revendications 1 et 2, caractérisé par le fait que l'élément de renvoi de feuille (44) est sous forme d'un rouleau de renvoi monté tournant.

4. Siège d'aisances selon la revendication 3, caractérisé par le fait que l'élément de renvoi de feuille en forme de rouleau (44) est réalisé avec léger effet de freinage de rotation.

5. Siège d'aisances selon la revendication 4, caractérisé par un montage tournant dur, de préférence réglable, de l'élément de renvoi de feuille en forme de rouleau (44).

6. Siège d'aisances selon l'une des revendications 1 à 5, caractérisé par le fait que l'articulation (16) pour l'extrémité articulée de la lunette est placée à l'extrémité libre d'un support de lunette (18) fixé dans le corps (13), passant à travers la fente d'entrée (15) et portant dans le corps, sur un côté, le couteau (40) et, sur le côté opposé, l'aplatisseur de feuille (42).

7. Siège d'aisances selon l'une des revendications 1 à 6, caractérisé par le fait que la lunette (12) a une épaisseur décroissante dans la zone de son extrémité articulée.

8. Siège d'aisances selon l'une des revendications 1 à 7, caractérisé par le fait que l'aplatisseur de feuille (42) dépasse latéralement par son bord latéral extérieur du bord latéral extérieur de l'extrémité articulée de la lunette d'une distance correspondant au moins à peu près à l'épaisseur normale de la lunette.

9. Siège d'aisances selon la revendication 8, caractérisé par le fait que la distance du bord latéral extérieur de l'aplatisseur de feuille (42) croît de façon continue en direction de son extrémité libre ou dans la direction de mouvement de la gaine de feuille (46).

10. Siège d'aisances selon l'une des revendications 1 à 9, caractérisé par le fait que la largeur de l'extrémité articulée de la lunette sur le côté de la lunette opposé au couteau (40) croît dans la direction de mouvement de la gaine de feuille (46), et cette extrémité de la lunette forme ainsi une partie avancée de l'aplatisseur de feuille (42).

11. Siège d'aisances selon l'une des revendications 1 à 10, caractérisé par le fait que le couteau (40) et l'aplatisseur de feuille (42) sont placés à l'intérieur du corps (13) près de l'élément de renvoi de feuille (44).

12. Siège d'aisances selon l'une des revendications 1 à 11, caractérisé par le fait que l'élément de renvoi de feuille (44), qui, dans son état de fonctionnement, renvoie la gaine de feuille (46) vers le haut, peut, dans son état de non-fonctionnement, être écarté de la trajectoire de la gaine de feuille.

13. Siège d'aisances selon la revendication 12, caractérisé par le fait que l'élément de renvoi de feuille (44), lors de l'ouverture du corps (13), comme lors du relèvement d'un couvercle de corps (48) articulé à celui-ci, bascule automatiquement vers le haut par l'action d'un ressort, et, lors de la fermeture du corps, est repoussé dans sa position de fonctionnement.

14. Siège d'aisances selon l'une des revendications 1 à 13, caractérisé par le fait que la longueur de l'élément de renvoi de feuille (44) mesurée perpendiculairement à la direction de mouvement de la gaine de feuille (46) correspond au moins à la largeur de la gaine de feuille (46) aplatie.

15. Siège d'aisances selon l'une des revendications 1 à 14, caractérisé par le fait que l'élément de renvoi de feuille en forme de rouleau (44) est légèrement bombé et se rétrécit vers ses extrémités.

16. Siège d'aisances selon l'une des revendications 1 à 15, caractérisé par le fait que l'aplatisseur de feuille (42) est réalisé et/ou monté avec une flexibilité élastique.

17. Siège d'aisances selon l'une des revendications 1 à 16, caractérisé par le fait que le couteau (40) est monté mobile en hauteur.

18. Siège d'aisances selon l'une des revendications 1 à 17, caractérisé par le fait que le corps (13) présente dans la zone de la fente de sortie (14) un appui de lunette saillant (22) qui supporte au moins d'en bas l'extrémité libre de la lunette (12).

19. Siège d'aisances selon la revendication 18, caractérisé par le fait que l'appui de lunette (22) présente au moins sur le bord extérieur de la lunette une nervure montant verticalement qui supporte latéralement ce bord.

20. Siège d'aisances selon la revendication 19, caractérisé par le fait que l'appui de lunette (22) a une section en forme de U.

21. Siège d'aisances selon l'une des revendications 18 à 20, caractérisé par le fait que l'appui de lunette (22) enveloppe latéralement le bord extérieur de la lunette et aussi en haut, avec un certain jeu, la lunette (12).

22. Siège d'aisances selon l'une des revendications 1 à 21, caractérisé par un élément de rallonge de lunette fixé amovible sur le dessous à l'extrémité libre de la lunette et s'engageant dans la fente de sortie (14).

23. Siège d'aisances selon l'une des revendications 1 à 22, caractérisé par le fait que le corps (13) peut être fixé de façon à pouvoir être soulevé verticalement à une cuvette de W.-C. (52) par une fixation (50) située sur le dessous.

24. Siège d'aisances selon la revendication 23, caractérisé par le fait que chaque fixation (50) du corps présente une tige de guidage (56) située sur le dessous et pouvant être tournée et être déplacée verticalement de manière limitée dans le corps, qui se raccorde à une plaque d'appui extérieure (54) à laquelle est jointe sur le dessous une tige filetée (57) excentrique par rapport à la tige de guidage et destinée à traverser pour la fixation une cuvette de W.-C. (52).

25. Siège d'aisances selon l'une des revendications 1 à 24, caractérisé par un dispositif réglable (24, 39) pour le comptage cumulé du nombre de tours de l'élément de renvoi de feuille en forme de rouleau (44) et l'indication de la provision restante de feuille qui en résulte dans le rouleau d'alimentation (28) comme nombre d'utilisations restant encore du siège.

26. Siège d'aisances selon l'une des revendications 1 à 25, caractérisé par le fait qu'à l'extérieur du corps (13), les deux extrémités libres et articulées de la lunette sont légèrement levées par rapport à la partie restante de la lunette et séparées de celle-ci chacune par une zone de raccordement en forme de bande, compensatrice de niveau, située entre les deux, les deux zones de raccordement s'étendant obliquement l'une par rapport à l'autre et en se rapprochant l'une de l'autre en direction du corps.

27. Siège d'aisances selon l'une des revendications 1 à 26, caractérisé par le fait que la lunette (12) présente sur le dessous au moins une rainure s'étendant dans sa direction longitudinale.

28. Siège d'aisances selon l'une des revendications 1 à 27, caractérisé par le fait qu'à l'intérieur du corps (13) est placé un récipient à désinfectant (80) d'où du désinfectant sort sur la gaine de feuille (46) immédiatement avant son réenroulement.

29. Siège d'aisances selon l'une des revendications 1 à 28, caractérisé par le fait qu'à l'extrémité avant de la gaine de feuille (46) se trouvant sur le rouleau d'alimentation (28) est fixée une pièce flexible stable de saisie ou de rallonge (72) saillant dans la direction longitudinale de la gaine de feuille et située seulement sur le dessus en position de fonctionnement.

30. Siège d'aisances selon la revendication 29, caractérisé par le fait que la pièce de rallonge (72) est collée ou soudée à son extrémité arrière de fixation (74) sur la face supérieure de la gaine de feuille (46) désaplatie et en s'étendant sur toute la largeur de celle-ci.

31. Siège d'aisances selon la revendication 30, caractérisé par le fait que l'extrémité arrière de fixation (74) est repliée au moins sur un bord latéral (78) et, par son action de rappel comme ouvreur de gaine, collée aussi sur la face inférieure de la gaine de feuille (46).

32. Siège d'aisances selon l'une des revendications 29 à 31, caractérisé par le fait que la pièce de rallonge (72) est en forme de bande ou de languette.

33. Siège d'aisances selon l'une des revendications 1 à 32, en particulier selon l'une des revendications 30 à 33, caractérisé par le fait que le tube de réenroulement (33) présente au moins une fente (70) s'étendant dans sa direction longitudinale.

34. Siège d'aisances selon la revendication 33, caractérisé par le fait que la fente (70) du tube de réenroulement (33) traverse entièrement celui-ci.

35. Siège d'aisances selon l'une des revendications 33 et 34, caractérisé par plusieurs fentes de tube (70) réparties sur son pourtour.

36. Siège d'aisances selon l'une des revendications 1 à 35, caractérisé par le fait que dans chacun des deux bords latéraux de l'extrémité libre (20) de la lunette est formé un creux, par exemple une rainure s'étendant dans la direction longitudinale de la lunette, dans lequel s'engage librement un élément fixe d'appui respectif joint au corps (13), en particulier un hémisphère, pour la formation d'une articulation pivotante.
